# EUROPÄISCHE PATENTSCHRIFT

(11) **EP 0 074 980 B1**
(45) Veröffentlichungstag und Bekanntmachung des Hinweises auf die Patenterteilung: **07.05.1986**
(21) Anmeldenummer: 82900933.1
(22) Anmeldetag: 19.03.1982
(51) Int. Cl.: B67B 7/70

(54) **ZANGENDOSENÖFFNER MIT ZUHALTE-EINRICHTUNG**
CAN OPENER WITH HOLDING PLIERS
OUVRE-BOITE AVEC PINCE DE MAINTIEN

(30) Priorität: 04.04.1981 DE 3113665
(43) Veröffentlichungstag der Anmeldung: 30.03.1983
(73) Patentinhaber: LEIFHEIT Aktiengesellschaft, D-56377 Nassau (DE)
(72) Erfinder: SCHÜLEIN, Rolf Günter, D-5409 Singhofen (DE)
(86) Internationale Anmeldenummer: DE8200064
(87) Internationale Veröffentlichungsnummer: WO8203376

## Beschreibung

Die Erfindung betrifft einen Zangendosenöffner gemäß dem Oberbegriff des Anspruchs 1.

Derartige Zangendosenöffner sind heute im Haushalt sehr weit verbreitet und zum Beispiel in der DE-U-76 13 201 beschrieben. Nachteilig an diesen Geräten ist, daß nach Ansetzen des Zangendosenöffners an der zu öffnenden Dose beim bestimmungsgemäßen Gebrauch ständig eine relativ große Kraft an den Griffen aufgewendet werden muß, um das Schneidrad, beziehungsweise das Schneidmesser im Eingriff zu halten.

Es ist auch nach der DE-C-253 607 eine Einrichtung zur selbsttätigen, kraftschlüssigen Kupplung der beiden Zangenelemente bekannt. Diese Einrichtung besteht aus einem an dem einen Zangenelement angeformten Horn mit einer einseitig vorgesehenen Sägezahnprofilierung und einem federbelasteten, einarmigen Haltehaken, der an dem anderen Zangenelement schwenkbar gelagert ist. Ein kraftaufwendiges Zuhalten der beiden Zangenelemente beim Öffnungsvorgang entfällt dadurch.

Nachteilig an dieser Ausführung ist aber, daß die einzelnen Bauteile offen da liegen und beim bestimmungsgemäßen Gebrauch eine permanente Gefahr des Einklemmens von Hautpartien darstellen. Die Handhabung ist zudem sehr ungeschickt. Gerade dann, wenn die Dose geöffnet ist, das heißt der Deckel aufgeschnitten wurde, muß mit der zweiten Hand der einarmige Hebel zurückgedrückt werden, um ein Lösen der beiden Zangenelement zu ermöglichen ; in diesem kritischen Augenblick kann aber dann nicht die Dose gehalten werden. Aufgabe der Erfindung ist es, den aus der DE-C-253 607 bekannten Zangendosenöffner so zu verbessern, daß ein öffnen der Dose ohne Gefahr des Einklemmens von Hautpartien und ein Lösen der Zangenelemente mit nur einer Hand ermöglicht wird.

Diese Aufgabe wird durch die kennzeichnenden Merkmale des Anspruchs 1 gelöst. Durch das schwenkbare Halteelement am übergang zwischen dem Griff- und Arbeitsbereich wird eine besonders hohe Bedienungsfreundlichkeit erreicht. Die versenkte Anordnung des Halteelementes macht ein Klemmen von Hautpartien unmöglich. Beim Zusammendrücken der Zangenelemente rastet das Halteelement durch die entsprechende Ausbildung automatisch ein. Nach Beendigung des Arbeitsganges kann es durch die griffgünstige Anordnung leicht mit einer Daumenbewegung geöffnet werden. Zudem sieht das Gerät durch die weitgehend versenkte Anordnung des Halteelementes sauber aus und bietet eine nur geringe Angriffsfläche für Verschmutzungen.

Durch die in den weiteren Unteransprüchen beanspruchten konstruktiven Einzelheiten wird eine kostengünstige Fertigung verbunden mit einer einfachen Montage erreicht. Dabei wirkt sich besonders vorteilhaft aus, daß die entsprechenden Aufnahmebereiche zur Montage zunächst offenliegen und abschließend durch Aufschieben der beiden Griffe einfach verschlossen werden. Ein Ausführungsbeispiel der Erfindung wird im folgenden anhand der Zeichnungen näher erläutert. Es zeigen :
Figur 1 eine Ansicht eines Zangendosenöffners teilweise aufgeschnitten,
Figur 2 eine Ansicht gemäß der Richtung II nach Figur 1,
Figur 3 eine Ansicht gemäß der Richtung 111 nach Figur 2,
Figur 4 das obere Zangenelement teilweise geschnitten,
Figur 5 eine Ansicht gemäß der Richtung V nach Figur 4,
Figur 6 eine Ansicht des unteren Zangenelementes,
Figur 7 eine Ansicht gemäß der Richtung VII nach Figur 6,
Figur 8 eine Ansicht gemäß der Richtung VIII nach Figur 7,
Figur 9 eine Ansicht gemäß der Richtung IX nach Figur 8,
Figur 10 ein Schnitt gemäß der Linie X-X nach Figur 8,
Figur 11 ein Schnitt gemäß der Linie XI-XI nach Figur 8,
Figur 12 die Rückansicht des Schwenkgriff-Halteelementes,
Figur 13 ein Schnitt gemäß der Linie XIII-XIII nach Figur 12 und
Figur 14 eine Vorderansicht des Schwenkgriff-Halteelementes.

In den Figuren 1 bis 3 ist der Zangendosenöffner in drei Ansichten fertig montiert dargestellt. Ein oberes Zangenelement 1 und ein unteres Zangenelement 2 sind über ein Gelenk 3 miteinander beweglich verbunden. Die Zangenelemente 1, 2 bestehen jeweils aus einem Arbeitsbereich 4 und einem Griffbereich 5. Im Arbeitsbereich 4 sind die Schneid- und Antriebselemente 6 montiert. Die Griffbereiche 5 nehmen die Handgriffe 7 und 8 auf. Gemeinsam ist beiden Zangenelementen 1, 2 daß sie zwischen Arbeitsbereich 4 und Griffbereich 5 mit einem stufenförmigen Absatz 9 versehen sind, dessen Höhe 10 der Wanddicke 11 der Handgriffe 7, 8 entspricht. Weiter ist beiden Zangenelementen 1, 2 gemeinsam, daß sie im Griffbereich etwa einen U-förmigen Querschnitt gemäß Figur 10 haben.

Das obere Zangenelement 1 ist im Anschluß an den Arbeitsbereich 4 zur Aufnahme eines Schwenkgriff-Halteelementes 12 etwa auf die Hälfte der Stärke des Griffbereiches ausgespart. Das Schwenkgriff-Halteelement 12 ist auf einem Achsstummel 13 drehbar gelagert und wird über eine Druckfeder 14 gegen den Arbeitsbereich 4 gedrückt. Die Druckfeder 14 wird im Zangenelement 1 in einer Federrinne 15, die sich in einer Bohrung 16 im Schwenkgriff-Halteelement 12 fortsetzt, gehalten. Das Schwenkgriff-Halteelement 12 ist im Griffbereich mit einer Riffelung 17 versehen und wird durch einen Stoppen 18 axial gesichert.

Das Schwenkgriff-Halteelement 12 greift über seinen Haltehaken 19 in eine Aufnahme 20 des unteren Zangenelementes 2 ein. Die Aufnahme 20 halbiert ebenfalls die Querschnittsstärke des unteren Zangenelementes 2 auf etwa die Hälfte. Allerdings bleibt beim unteren Zangenelement der untere Steg 21 in voller Höhe erhalten. Die Aufnahme 20 wird durch einen schräg verlaufenden Haltesteg 22 begrenzt. Dieser Haltesteg 22 bildet mit seiner einen Fläche die Anlaufschräge 23 für den Haltehaken 19 und hat die gleiche Höhe wie der obere Steg 24.

Im montierten Zustand werden die Federrinne 15 und die Aufnahme 20 durch die Handgriffe 7 und 8, die auf die Griffbereiche 5 aufgeschoben sind, abgedeckt. Der Handgriff 8 ist auf der Seite des Schwenkgriff-Halteelementes 12 auf der Seite 25 und im Durchgangsbereich des Haltehakens 19 ausgespart. Der Handgriff 7 ist nur im Durchgangsbereich des Haltehakens ausgespart. Dabei liegt die Aussparung 26 nur im Bereich des Durchgangs des Haltehakens 19 und endet am Beginn der Anlaufschräge 23. Die Aussparung 26 hat etwa die Breite 27 der Aufnahme 20.

Der Haltehaken 19 ist daher gegenüber dem Schwenkgriffbereich 28 verjüngt. Der Schwenkgriffbereich 28 ist im montierten Zustand etwa bündig mit der Seitenwand 29 des Handgriffes 8.

Im Bereich des Gelenkes 3 sind die Zangenelemente 1, 2 jeweils mit einem länglichen Einschnitt 30, 31 für eine Schenkelfeder 32 versehen. Dabei ist der eine Einschnitt 30 mit einer glatten Einführschräge 33 und der andere Einschnitt 31 mit einem Halteabsatz 34, der ein Zurückrutschen der Schenkelfeder 32 verhindert, versehen. Die Schenkelfeder 32 übt eine Kraft in Richtung Öffnen der Zangenelemente 1, 2 aus.

Zum bestimmungsgemäßen Gebrauch des Zangendosenöffners wird zunächst das Schwenkgriff-Halteelement 12 in Pfeilrichtung 35 gegen die Kraft der Druckfeder 14 verschwenkt. Dadurch löst sich der Haltehaken 19 aus dem Haltesteg 22 ; die beiden Zangenelemente 1, 2 werden durch die Wirkung der Schenkelfeder 32 gemäß der Pfeile 36 geöffnet. Danach wird der Zangendosenöffner in bekannter Weise auf eine zu öffnende Dose aufgesetzt und die Schneid-und Antriebselemente 6 durch Zusammendrücken der Handgriffe 7 und 8 in Eingriff gebracht. Dabei wird der Haltehaken 19 an der Anlaufschräge 23 ausgelenkt und am Haltesteg 22, wie in Figur 1 dargestellt, eingehakt. Die beiden Zangenelemente 1, 2 sind sicher verriegelt.

## Patentansprüche

1. Zangendosenöffner mit zwei gelenkig miteinander verbundenen Zangenelementen, die jeweils aus einem Griffbereich und einem die Schneid- und Arbeitselemente tragenden Arbeitsbereich bestehen, wobei in dem einen Zangenelement (1) ein federbelastetes Halteelement (12) und in dem anderen Zangenelement (2) eine Aufnahme (20) mit Hinterschnitt zur selbstätigen, kraftschlüssigen Kopplung der beiden Zangenelemente (1, 2) beim bestimmungsgemäßen Gebrauch sowie eine Feder zur öffnung der beiden Zangenelemente (1, 2) nach dem Gebrauch vorgesehen sind, dadurch gekennzeichnet, daß die Zangenelemente (1, 2) jeweils aus einem Metallgrundkörper bestehen, der nach dem Arbeitsbereich (4) zum Griffbereich (5) stufenförmig zur etwa mit dem Arbeitsbereich flächenbündigen Aufnahme eines Handgriffes (7, 8) abgesetzt ist, wobei das Halteelement (12), zwischen Griff- und Arbeitsbereich angeordnet, als Schwenkgriff ausgebildet und flächenbündig integriert ist und nur mit dem Griffansatz (37) auf der Oberseite aus der Kontur ragt, während ein Haltehaken (19) des Halteelementes (12) in die Aufnahme (20) des anderen Zangenelementes (2) eintaucht.

2. Zangendosenöffner nach Anspruch 1, dadurch gekennzeichnet, daß die Zangenelemente (1, 2) im-Griffbereich (5) im Querschnitt etwa U-förmig ausgebildet sind, wobei im Anschluß an den Arbeitsbereich (4) beim einen Zangenelement beide Stege unter Bildung eines Achsstummels (13) und einer Federrinne (15) zur Aufnahme des Halteelementes (12) und beim anderen Zangenelement einseitig ein Steg (24) des U-förmigen Querschnitts unter Bildung eines schräg verlaufenden Haltesteges (22) als Aufnahme (20) für den Haltehaken (19) ausgespart ist, und daß die Federrinne (15) und die Aufnahme (20) seitlich jeweils durch die Handgriffe (7, 8) abgedeckt sind.

3. Zangendosenöffner nach Anspruch 2, dadurch gekennzeichnet, daß sich die Federrinne (15) zur Aufnahme einer Druckfeder (14) im Halteelement (12) fortsetzt.

4. Zangendosenöffner nach Anspruch 1, dadurch gekennzeichnet, daß das Halteelement federnd an den Handgriff angeformt ist.

5. Zangendosenöffner nach einem der Ansprüche 1 bis 4, dadurch gekennzeichnet, daß die Zangenelemente (1, 2) im Bereich des Gelenkes (3) mit jeweils einem länglichen Einschnitt (30, 31) für eine Schenkelfeder (32) versehen sind, wobei der eine Einschnitt (30) zur leichteren Montage mit einer Einführschräge (33) und der andere Einschnitt (31) mit einem Halteabsatz (34) versehen ist.

## Claims

1. Pincer-type can-opener with two pincer elements which are articulated to one another and which each consist of a gripping region and a working region carrying the cutting and working elements, one pincer element (1) containing a spring-loaded holding element (12) and the other pincer element (2) having a receptacle (20) with an undercut for the automatic non-positive coupling of the two pincer elements (1, 2) during use for the intended purpose, and a spring being provided for opening the two pincer elements (1, 2) after use, characterised in that the pincer elements (1, 2) each consist of a basic metal body which after the working region (4) is offset in the form of a step towards the gripping region (5) in order to receive a handle (7, 8) so that the surface of the latter is approximately flush with that of the working region, and the holding element (12) arranged between the gripping region and working region is designed as a pivoting grip and is integrated flush in terms of its surface, with only its grip extension (37) projecting from the contour on the top side, whilst a holding hook (19) of the holding element (12) penetrates into the receptacle (20) of the other pincer element (2).

2. Pincer-type can-opener according to Claim 1, characterised in that the cross-section of the pincer elements (1, 2) in the gripping region (5) is approximately U-shaped, and adjoining the working region (4), on one pincer element, the two webs are cut out to form an axle stub (13) and a spring groove (15) for receiving the holding element (12) and, on the other pincer element, one web (24) of the U-shaped cross-section is cut out on one side to form a sloping holding web (22) as a receptacle (20) for the holding hook (19), and in that the spring groove (15) and the receptacle (20) are both covered laterally by the respective handles (7, 8).

3. Pincer-type can-opener according to Claim 2, characterised in that the spring groove (15) continues in the holding element (12) to receive a compression spring (14).

4. Pincer-type can-opener according to Claim 1, characterised in that the holding element is formed resiliently on the handle.

5. Pincer-type can-opener according to one of Claims 1 to 4, characterised in that in the region of the joint (3) the pincer elements (1, 2) are each provided with an elongate recess (30, 31) for a leg spring (32), and for easier assembly one recess (30) is provided with an insertion slope (33) and the other recess (31) with a retaining shoulder (34).

## Revendications

1. Ouvre-boîtes en forme de pince comprenant deux éléments de pince reliés l'un à l'autre par articulation et se composant chacun d'une zone de prise et d'une zone de travail comportant les éléments de coupe et de travail, l'un des éléments de pince (1) étant pourvu d'un élément de retenue (12) commandé par un ressort et l'autre élément de pince (2) étant muni d'un évidement (20) à contre-dépouille pour l'accouplement solidaire et indépendant des deux éléments de pince (1, 2) lors d'un usage conforme à la destination, ainsi que d'un ressort pour l'ouverture des deux éléments de pince (1, 2) après l'usage, caractérisé en ce que les éléments de prise (1, 2) sont constitués chacun d'un corps de base métallique qui, après la zone de travail (4), est étagé vers la zone de prise (5) et à la manière d'un épaulement en vue de la réception - approximativement à fleur de la surface de la zone de travail - d'une poignée (7, 8), l'élément de retenue (12), disposé entre la zone de prise et la zone de travail, étant conçu comme une prise orientable, intégré d'une manière superficiellement affleurante et ne dépassant le contour que par la saillie de prise (37) de la face supérieure, tandis qu'un crochet de retenue (19) de l'élément de retenue (12) s'engage dans l'évidement (20) de l'autre élément de pince (2).

2. Ouvre-boîtes en forme de pince selon la revendication 1, caractérisé en ce que les éléments de pince (1, 2) présentent, dans la zone de prise (5), une section droite approximativement en forme de U, en ce qu'en adjonction à la zone de travail (4), deux rebords sont façonnés dans un élément de pince, tout en formant un tourillon axial (13) et une encoche (15) pour la réception de l'élément de retenue (12) et un rebord (24) de la section droite en forme de U est conçu unilatéralement dans l'autre élément de pince, tout en formant un rebord de retenue (22) se développant obliquement, ainsi qu'un évidement (20) pour le crochet de retenue (19), et en ce que l'encoche (15) et l'évidement (20) sont recouverts chacun latéralement par les poignées (7, 8).

3. Ouvre-boîtes en forme de pince selon la revendication 2, caractérisé en ce que l'encoche (15) pour la réception d'un ressort de pression (14) se prolonge dans l'élément de retenue (12).

4. Ouvre-boîtes en forme de pince selon la revendication 1, caractérisé en ce que l'élément de retenue est formé élastiquement sur la poignée.

5. Ouvre-boîtes en forme de pince selon l'une quelconque des revendications 1 à 4, caractérisé en ce que les éléments de pince (1, 2) sont pourvus chacun, dans la zone de l'articulation (3), d'une encoche oblongue (30, 31) pour un ressort à branches (32), l'une des encoches (30) étant munie d'une inclinaison d'entrée (33) pour un montage plus aisé et l'autre encoche (31) étant dotée d'un épaulement de retenue (34).
